# EUROPÄISCHE PATENTSCHRIFT

(11) **EP 0 268 894 B1**
(45) Veröffentlichungstag und Bekanntmachung des Hinweises auf die Patenterteilung: **12.08.1992**
(21) Anmeldenummer: 87116280.6
(22) Anmeldetag: 05.11.1987
(51) Int. Cl.: B21D 24/08

(54) **Zieheinrichtung für eine Presse**
Drawing device for a press
Dispositif d'étirage pour presse

(30) Priorität: 28.11.1986 DE 3640787
(43) Veröffentlichungstag der Anmeldung: 01.06.1988
(73) Patentinhaber: L. SCHULER GmbH, D-73012 Göppingen (DE)
(72) Erfinder: Baur, Siegfried, D-7320 Göppingen (DE); Brandstetter, Rudi, D-7321 Adelberg (DE); Roos, Gerhard, D-7333 Ebersbach-Bünzwangen (DE)

(56) Entgegenhaltungen:
- EP-A- 0 074 421
- EP-A- 0 192 115
- DE-A- 3 619 109

## Beschreibung

Die Erfindung betrifft eine Zieheinrichtung für eine Presse der gattungsbildenden Art.

Um zu verhindern, daß die Druckwange in einer mit einer Zieheinrichtung ausgerüsteten Presse dem Ziehstößel nach dem Umformen direkt nachläuft, sind für den Auswerfer der Werkstücke und das Festhalten der Werkstücke während des Ziehens verschiedene Druckzylindersysteme vorhanden, die in unterschiedlichen Bereichen an der Druckwange angreifen.

Eine solche Zieheinrichtung ist in der DE-A1-35 05 984 & EP-A-0 192 115 beschrieben. Hierbei sind die verschiedenen Einzelfunktionen der Zieheinrichtung wie Steuern des Blechhalterdrucks, Steuern der Blechhalteraufwärtsbewegung, Steuern der Auswerferbewegung und des Endlagenanschlags voneinander unabhängig einstellbar und steuerbar. Die Zieheinrichtung weist Druckzylinder für die Blechhaltung bei dem Ziehen und Druckzylinder für das Auswerfen der Werkstücke auf sowie eine in dem Pressentisch geführte und durch die Druckzylinder bewegbare und abgestützte Druckwange. Nach dem Arbeitshub des Ziehstößels kommen Nachlaufregeleinrichtungen zur Wirkung für einen zeitlich unabhängigen Hochlauf von Auswerfer- und Ziehkolbenstangen. Die Ziehkolbenstangen sind hierfür von der Unterseite der Druckwange lösbar.

Bei dem Arbeitshub des Ziehstößels der Presse wird zunächst das in das Werkzeug eingelegte Blech durch den Ziehring gegen dem Blechhalter gedrückt und danach zusammen mit dem Blechhalter entgegen der von der Zieheinrichtung aufgebrachten Haltekraft verschoben. Neben der von der Zieheinrichtung aufzubringenden haltekraft muß der Ziehstößel auch die Massenträgheitskräfte, die durch die Beschleunigung der beweglichen Massen von Blechhalter und Zieheinrichtung zum Anfang der Verformung zur Wirkung kommen, überwinden.

Zur Vermeidung dieser schlagartig auftretenden Belastung auf den Ziehstößel ist es bei der Zieheinrichtung nach der EP-A1-0 074 421 bekannt, die mehrere Druckstangen für den Blechhalter tragende Druckwange über eine druckmittelbeaufschlagbare Kolbenstange eines pressenfesten Druckzylinders zu bewegen. Die Kolbenstange ist mit einem Druckkolben wirkverbunden, der eine in Ziehrichtung beaufschlagbare Wirkfläche aufweist. Die Wirkfläche ist über eine stößelwegabhängig arbeitende Steuerung direkt aus einem Druckspeicher beaufschlagbar, so daß hierdurch vor dem Aufsetzen des Ziehstößels auf den Blechhalter dieser in Ziehrichtung vorbeschleunigbar ist. Die Bewegung der Kolbenstange der Zieheinrichtung in der Vorbeschleunigungsphase ist zeitgesteuert und läßt eine Vorbeschleunigung von getrennt angeordneten und wirkenden Zieh- und Auswerferkolben nicht erkennen.

Demgegenüber ist es Aufgabe der Erfindung, ausgehend von Stand der Technik nach dem Oberbegriff des Anspruchs 1 die Vorbeschleunigung der Kolbenstangen für den Blechhalterdruck und den Auswerferbetrieb in Ziehrichtung über gezielt vorgegebene, dosierte Mengen an Hydraulikflüssigkeit zu steuern.

Diese Aufgabe wird gelöst durch die im Anspruch 1 angegebene Lösung. Die Merkmale der weiteren Ansprüche beinhalten bevorzugte Ausgestaltungen.

Von besonderem Vorteil hierbei ist die mengenmäßige Steuerung der Vorbeschleunigung der Kolbenstangen in Ziehrichtung und die über ein im Querschnitt veränderbares Wegeventil beeinflußbare Vorsteuerung über einen Vorbeschleunigungszylinder. Die synchrone Vorbeschleunigung ist durch die Trennung der Druckräume voneinander gewährleistet. Es werden Druckschwingungen zwischen dem Blech und dem Blechhalter unterbunden. Das Blech wird bereits im Beginn der Ziehphase gleichmäßig gehalten.

Im folgenden wird die Erfindung anhand eines Ausführungsbeispiels in der Zeichnung erläutert.

Dabei zeigen
- Fig. 1: einen Vertikalschnitt durch die Zieh-, Auswerfer-und Vorbeschleunigungseinrichtungen und
- Fig. 2: ein Diagramm der Ziehstößel- und Blechhalterbewegung.

Die Zieheinrichtung in Fig. 1 weist eine Anzahl an Druckzylindern 3 für die Blechhaltung und zumindest einen Druckzylinder 5 für das Auswerfen des jeweils geformeten Werkstücks auf. Die Druckzylinder 3 und 5 sind über eine Konsole 8, die Teil des Pressentisches sein kann, gehalten und wirken über ihre Kolbenstangen 4 und 31 von unten auf die Druckwange 1. Die Kolbenstangen 4 sind von der Unterseite der Druckwange 1 für den Auswerferbetrieb lösbar. Mit 30 bzw. 32 sind Kugelpfannen angedeutet. Oberhalb der Druckwange 1 sind Druckstangen 2 gezeigt, die in das Ziehwerkzeug auf dem Pressentisch eingreifen und gegen den Blechhalter bzw. ein Auserferelement gelegt sind. Die Kolbenstangen 4 bzw. 31 sind nach unten verlängert und reichen bis in jeweils einen zusätzlichen weiteren Druckzylinder 6 bzw. 7. Im Hinblick auf die unterschiedlich aufzubringenden Druckkräfte in den Kolbenstangen 31, 4 bei dem Ziehen sind die Durchmesser der mit den Kolbenstangen 31, 4 mitgeführten Kolben 22 bzw. 23 unterschiedlich groß, wenn z.B. gleiche Druckverhältnisse in den Druckzylindern 6, 7 herrschen sollen. Oberhalb jedes der Druckkolben 22, 23 ist jeweils ein Druckraum 36 bzw. 9 vorgesehen, bei deren Druckbeaufschlagung die eigentliche Wirkfläche 33 bzw. 34 jedes Kolbens 22, 23 und somit die Kolbenstangen 31, 4 in Ziehrichtung 37 bewegt werden. Anschläge 25 begrenzen die Bewegung der Kolbenstangen 31, 4 in der Aufwärtsbewegung. Der Druckraum 36 oberhalb des Kolbens 22 steht einerseits über eine Druckleitung 10 mit einem Druckmengenraum 18 in einem pressenfesten Vorbeschleunigungszylinder 13 in Fließverbindung. Andererseits ist eine Nachlaufleitung 12 in den Druckraum 36 geführt, aus der bei auftretendem Saugdruck in dem Druckraum 36 Hydraulikflüssigkeit nachfließen kann. Die Druckräume 9 in den Druckzylindern 7 stehen getrennt voneinander einerseits über Druckleitungen 11 mit je einem Druckmengenraum 19 in dem Vorbeschleunigungszylinder 13 in Fließverbindung. Andererseits ist je eine Nachlaufleitung 12 in die Druckräume 9 geführt, aus der bei auftretendem Saugdruck in den Druckräumen 9 Hydraulikflüssigkeit nachfließen kann. Der Nachfluß von Hydraulikflüssigkeit aus einem Druckspeicher in die Druckräume 36 und 9 wird jeweils über ein drosselndes Wegeventil bewerkstelligt. Das Wegeventil, das ein sog. Prop-Ventil sein kann, wird in Abhängigkeit von der Stellung bzw. Bewegung des Ziehstößels in die Offen-Stellung gesteuert.

In die Druckmengenräume 18, 19 tauchen Druck- oder Plungerkolben 16, 17, die mit einem Druckkolben 15 starr verbunden sind. Dem Druckkolben 15 ist ein Druckraum 14 zugeordnet, dem aus einem Druckspeicher 21 bei Schaltung eines Ventils 20 Hydraulikflüssigkeit unter hohem Druck zugeführt wird. Das Ventil 20 ist gleichfalls ein drosselndes Wegeventil und die Ansteuerung erfolgt gleichfalls beispielsweise von der Pressensteuerung aus über die Steuerleitung 35 in Abhängigkeit von der Stellung bzw. Bewegung des Ziehstößels.

Die zeitliche Steuerung des Wegeventils 20 in der Druckleitung zu dem Druckraum 14 des Vorbeschleunigungszylinders 13 und des Wegeventils in der Nachlaufleitung 12 in die Druckräume 36, 9 ist anhand der Fig. 2 zu erläutern. Die Bewegungscharakteristik des Ziehstößels, aufgetragen über dem Drehwinkel, zeigt Kurve 26. Während des Arbeitshubes des Ziehstößels ist der Blechhalter mit dem auf diesem aufliegenden, in ein Werkstück umzuformenden Blech in Ziehrichtung 37 vorzubeschleunigen (Kurve 27) durch Öffnen des Wegeventils 20 in der Druckleitung zu dem Druckraum 14 im Vorbeschleunigungszylinder 13. Durch die Bewegung der Druckkolben 16, 17 in den Druckmengenräumen 18, 19 wird eine gezielte Menge Hydraulikflüssigkeit über die Druckleitungen 10, 11 in die Druckräume 36, 9 bewegt, so daß die Druckkolben 22, 23 in Ziehrichtung 37 beschleunigt werden. Die Vorbeschleunigungsphase 28 geht mit dem Auftreffen des Ziehstößels mit Ziehring auf dem Blech in eine Saugphase 29 für die Druckräume 36, 9 über. Hierzu sind die Wegeventile in den Nachlaufleitungen 12 zu den Druckräumen 36, 9 zu öffnen. Die Saugphase in den Druckräumen 36, 9 endet mit der Umkehr der Bewegung des Ziehstößels und dem gesteuerten Hochbringen der Druckwange 1.

Um eine gleiche Vorbeschleunigung aller Kolbenstangen 31, 4 zu erreichen, sind die Durchmesser der Kolben 17, 16 in den Druckmengenräumen 18, 19 in Verhältnis der Wirkflächen 33, 34 an den Kolben 22, 23 in den Druckräumen 36, 9 einzustellen. Es versteht sich, daß für die Nutzung anderer Hub- und Druckverhältnisse die Druckkolben 18, 19 durch getrennte Vorbeschleunigungszylinder 13 bewegt werden können. Das wäre z.B. dann gegeben, wenn aus räumlichen Gründen und aus Gründen einer niedrigen Druckvorgabe die Vorbeschleunigung des Blechhalters erreicht werden soll.

## Patentansprüche

1. Zieheinrichtung für eine Presse mit einem mechanisch bewegten Ziehstößel und mit einem Blechhalter, mit Druckzylindern (3) für die Blechhaltung bei dem Ziehen und mit zumindest einem Druckzylinder (5) für das Auswerfen des Werkstücks und mit einer im Pressentisch (8) von den Kolbenstangen (4, 31) der Druckzylinder (3, 5) bewegbaren, die Bewegung und Kräfte der Druckzylinder (3, 5) über Druckstangen (2) auf den Blechhalter übertragenden Druckwange (1), **dadurch gekennzeichnet,** daß jede Kolbenstange (31, 4) einen Druckkolben (22, 23) mit in Ziehrichtung (37) beaufschlagbarer Wirkfläche (33, 34) aufweist, daß jeder der einer Wirkfläche (33, 34) zugeordneten Druckräume (36, 9) einerseits mit einem Druckmengenraum (18, 19) eines Vorbeschleunigungszylinders (13) aus Druckmengenraum (18, 19), Druckraum (14) und einem diese Räume (14, 18, 19) voneinander trennenden Druckkolben (15) fließverbunden ist, und daß der bzw. jeder Druckraum (14) von einer stößelwegabhängig arbeitenden Steuerung über ein drosselndes Wegeventil (20) druckmäßig beaufschlagbar ist, wodurch vor dem Aufsetzen des Ziehstößels auf den Blechhalter dieser durch Beaufschlalgung der Wirkflächen (33, 34) mit Hydraulikflüssigkeit aus den Druckmengenräumen (18, 19) in Ziehrichtung (37) vorbeschleunigbar ist.

2. Zieheinrichtung nach Anspruch 1, **dadurch gekennzeichnet,** daß jedem einer Wirkfläche (33, 34) an den Kolbenstangen (31, 4) zugeordnete Druckraum (36, 9) mit je einem Druckmengenraum (18, 19) fließverbunden ist, und daß die mit den Druckmengenräumen (18, 19) zusammenwirkenden Druckkolben (16, 17) gemeinsam von dem Druckkolben (15) eines Vorbeschleunigungszylinders (13) bewegbar sind.

3. Zieheinrichtung nach Anspruch 2, **dadurch gekennzeichnet,** daß der Druckraum (14) in dem Vorbeschleunigungszylinder (13) über ein drosselndes Wegeventil (20) mit einer Druckquelle (21) in Fließverbindung bringbar ist und das Wegeventil (20) von der stößelwegabhängigen Steuerung der Presse schaltbar ist.

4. Zieheinrichtung nach einem oder mehreren der zuvor genannten Ansprüche, **dadurch gekennzeichnet,** daß bei einem gleichen Hub der Druckkolben (16, 17) in den Druckmengenräumen (18, 19) die Durchmesserverhältnisse der Druckkolben (16, 17) zueinander den Flächenverhältnissen der Wirkflächen (33, 34) der Druckkolben (22, 23) in den Druckzylindern (6, 7) zueinander entsprechen.

## Claims

1. Drawing device for a press with a mechanically moved drawing slide and with a plate holder, with pressure cylinders (3) for plate holding during the drawing, with at least one pressure cylinder (5) for the ejection of the workpiece, and with a pressure cheek (1) movable in the press platen (8) by the piston rods (4, 31) of the pressure cylinders (3, 5) and transmitting the movement and forces of the pressure cylinders (3, 5) to the plate holder via pressure rods (2), characterised in that each piston rod (31, 4) has a pressure piston (22, 23) with an effective surface (33, 34) loadable in the drawing direction (37), in that each of the pressure spaces (36, 9) assigned to an effective surface (33, 34) has a flow connection on the one hand with a pressure-quantity space (18, 19) of a preacceleration cylinder (13) composed of the pressure-quantity space (18, 19), a pressure space (14) and a pressure piston (15) separating these spaces (14, 18, 19) from one another, and in that the or each pressure space (14) can be loaded with pressure via a throttling directional valve (20) by a control working as a function of the slide travel, with the result that, before the drawing slide is applied to the plate holder, the latter can be preaccelerated in the drawing direction (37) by loading the effective surfaces (33, 34) with hydraulic fluid from the pressure-quantity spaces (18, 19).

2. Drawing device according to Claim 1, characterised in that each pressure space (36, 9) assigned to an effective surface (33, 34) on the piston rods (31, 4) has a flow connection with a respective pressure-quantity space (18, 19), and in that the pressure pistons (16, 17) interacting with the pressure-quantity spaces (18, 19) are jointly movable by the pressure piston (15) of a preacceleration cylinder (13).

3. Drawing device according to Claim 2, characterised in that the pressure space (14) in the preacceleration cylinder (13) can be brought into flow connection with a pressure source (21) via a throttling directional valve (20), and the directional valve (20) can be switched by the press control working as a function of the slide travel.

4. Drawing device according to one or more of the aforesaid claims, characterised in that, for the same stroke of the pressure pistons (16, 17) in the pressure-quantity spaces (18, 19), the diameter ratios of the pressure pistons (16, 17) to one another correspond to the surface ratios of the effective surfaces (33, 34) of the pressure pistons (23, 23) in the pressure cylinders (6, 7) to one another.

## Revendications

1. Dispositif d'emboutissage pour une presse, comportant un coulisseau d'emboutissage entraîné mécaniquement et un serre-flan, des vérins (3) pour tenir le flan lors de l'emboutissage, et au moins un vérin (5) pour éjecter la pièce emboutie, et un plateau de poussée (1) mobile dans la table (8) de la presse sous l'action des tiges de piston (4, 31) des vérins (3, 5) et transmettant au serre-flan le mouvement et les forces des vérins (3, 5) au moyen de tiges de poussée (2), **caractérisé** en ce que chaque tige de piston (31, 4) comporte un piston (22, 23) ayant une surface active (33, 34) susceptible de recevoir une pression dans le sens d'emboutissage (37), en ce que chacune des chambres de pression (36, 9) associées à une desdites surfaces actives (33, 34) est raccordée hydrauliquement d'une part à une chambre de réserve (18, 19) d'un vérin d'accélération préalable (13) comprenant une chambre de réserve (18, 19), une chambre de pression (14) et un piston (15) séparant ces chambres (14, 18, 19) l'une de l'autre, et en ce que la ou chaque chambre de pression (14) peut être mise sous pression au moyen d'un distributeur à étranglement (20) par une commande opérant en fonction de la course du coulisseau, de sorte que le serre-flan peut être accéléré préalablement dans le sens d'emboutissage (37) par la pression d'un fluide hydraulique sur lesdites surfaces actives (33, 34) à partir des chambres de réserve (18, 19) avant l'application du coulisseau sur le serre-flan.

2. Dispositif selon la revendication 1, **caractérisé** en ce que chaque chambre de pression (36, 9) associée à une surface active (33, 34) sur les tiges de pistons (31, 4) est raccordée hydrauliquement à l'une desdites chambres de réserve (18, 19) et en ce que les pistons (16, 17) coopérant avec les chambres de réserve (18, 19) sont entraînés ensemble par le piston (15) d'un vérin d'accélération préalable (13).

3. Dispositif selon la revendication 2, **caractérisé** en ce que la chambre de pression (14) du vérin d'accélération préalable (13) peut être raccordée hydrauliquement à une source de pression (21) au moyen d'un distributeur à étranglement (20) et en ce que ce distributeur (20) est enclenchable par la commande de la presse en fonction de la course du coulisseau.

4. Dispositif selon une ou plusieurs des revendications précédentes, **caractérisé** en ce que, pour une même course des pistons (16, 17) dans les chambres de réserve (18, 19), les rapports entre les diamètres respectifs de ces pistons (16, 17) correspondent aux rapports entre les surfaces actives respectives (33, 34) des pistons (22, 23) dans les vérins (6, 7).
